# EUROPÄISCHE PATENTANMELDUNG

(11) **EP 3 243 569 A1**
(43) Veröffentlichungstag der Anmeldung: **15.11.2017**
(21) Anmeldenummer: 17175818.8
(22) Anmeldetag: 09.04.2015
(51) Int. Cl.: B05B 1/16, B05B 7/24, B65D 83/66, B65D 83/68

(54) **VORRICHTUNG ZUM ERZEUGEN VON AEROSOLEN**

(30) Priorität: 11.04.2014 DE 102014207053
(62) Teilanmeldung aus: 15717129.9
(71) Anmelder: HYVE AG, 80799 München (DE)
(72) Erfinder: BEER, Andreas, 85630 Grasbrunn (DE); SCHMIDT-GABRIEL, Michael, 82234 Wessling (DE); SCHOLL, Johannes, 80686 München (DE)
(74) Vertreter: Prüfer & Partner mbB Patentanwälte · Rechtsanwälte

(57) **Zusammenfassung**

Es wird eine Patronendüse (1) beansprucht, aufweisend: einen Hauptströmungskanal (2), einen Zuführkanal (3), einen Vorratsbehälter (40, 50, 60) für einen Wirkstoff, wobei der Hauptströmungskanal (2) mit einer Fluiddruckquelle (102) fluidisch verbindbar ist, wobei der Hauptströmungskanal (2) eine Düsenaustrittsöffnung (4) aufweist, durch welche der Hauptströmungskanal (2) mit der Umgebung fluidisch verbunden ist, wobei der Hauptströmungskanal (2) mit einem Zuführkanal (3) fluidisch verbunden ist, wobei der Zuführkanal (3) mit dem Vorratsbehälter (40, 50) fluidisch verbunden ist, wobei der Vorratsbehälter (40, 50, 60) ein veränderliches Volumen aufweist, wobei die Patronendüse (1) dazu angepasst ist, das Volumen des Vorratsbehälters (40, 50, 60) während eines Ansaugvorgangs um genau das Volumen zu verringern, welches aus dem Vorratsbehälter (40, 50, 60) entnommen wird.

## Beschreibung

Die Erfindung betrifft eine Vorrichtung zum Erzeugen von Aerosolen, auch Sprühvorrichtung genannt. Die Vorrichtung kann beispielsweise dazu verwendet werden, ein Körperpflegeprodukt, wie beispielsweise ein Deodorant oder eine Creme, aus einem flüssigen Ursprungszustand heraus in ein Aerosol zu überführen und auf die gewünschte Körperpartie aufzusprühen.

Ähnliche Vorrichtungen sind im Stand der Technik bekannt. Es handelt sich hierbei beispielsweise um Sprühdosen, welche beispielsweise ein Deodorant, ein Haarspray oder eine Creme versprühen. Solche Sprühdosen sind auch als Spraydosen oder Aerosoldosen bekannt. Diese weisen einen Druckbehälter auf, welcher ein unter hohem Druck stehendes Treibgas enthält, wie beispielsweise Propan, Butan oder Gemische daraus. Als Treibgase können auch komprimierte Luft oder Stickstoff verwendet werden. Das Prinzip der Wirkungsweise einer Spraydose mit Propan bzw. Butan als Treibmittel besteht darin, dass das Treibmittel im Inneren des Druckbehälters in zwei Phasen vorliegt, nämlich gasförmig und flüssig. Durch den Dichteunterschied der beiden Phasen lagert sich die Flüssigkeit im unteren Teil der Dose ab, darüber ist ein Gasraum, auch Druckpolster genannt, aus gasförmigem Treibmittel ausgebildet. In der flüssigen Phase des Treibmittels ist zudem ein Wirkstoff gelöst. Die Sprühdose weist einen Düsenaustritt auf, welcher mit einem Schlauch verbunden ist, der in die flüssige Phase des Treibmittels hineinragt. Wenn nun das Entnahmeventil betätigt wird, entweicht der Wirkstoff, gelöst in flüssigem Treibmittel, durch den Schlauch aus der Dose.

Des Weiteren sind Sprühdosen bekannt, in welchen das Treibmittel und der Wirkstoff in unterschiedlichen Behältnissen aufbewahrt werden. Mit Spraydosen dieser sogenannten Aerosol-Technik können auch solche Wirkstoffe versprüht werden, welche sich nicht mit einem Treibmittel mischen bzw. in diesem lösen lassen. Am weitesten verbreitet ist hierfür das Ventilbeutelsystem. Dabei befindet sich neben dem komprimierten Treibmittel ein Beutel im Druckbehälter, in welchem der Wirkstoff enthalten ist. Das unter Druck stehende Treibmittel übt seinerseits einen Druck auf den Beutel aus, in welchem der Wirkstoff gespeichert ist. Beim Aktivieren des Entnahmeventils entleeren sich somit die Druckkammer, mit dem darin enthaltenen Treibmittel, und der Beutel, mit dem darin enthaltenen Wirkstoff, gleichzeitig in die Umgebung. In der Düse wird hierbei ein Aerosol gebildet und ausgebracht.

Der Nachteil im Stand der Technik besteht darin, dass herkömmliche Spraydosen nur einen einzigen Wirkstoff bzw. eine einzige Wirkstoffzusammensetzung enthalten und ausbringen können. Beispielsweise ist es nicht möglich, mit ein und derselben Deodorantdose Deodorants wahlweise mit verschiedenen Düften auszugeben. Auch ist es nicht möglich, aus ein und derselben Dose wahlweise entweder ein Deodorant, oder eine Sonnenschutzemulsion auszugeben.

Es ist eine Aufgabe der vorliegenden Erfindung, eine Vorrichtung zum Ausbringen von Aerosolen bereitzustellen, bei welcher der auszubringende Wirkstoff vom Anwender beliebig auswählbar ist.

Die Aufgabe wird mit einer Vorrichtung zum Erzeugen von Aerosolen gelöst, welche die Merkmale des Anspruchs 1 enthält.

Vorteilhafte Weiterbildungen sind Gegenstand der Unteransprüche.

Die Vorrichtung weist eine Patronendüse und eine Fluiddruckquelle auf. Das Gas in der Fluiddruckquelle steht unter Überdruck. Aus der Fluiddruckquelle ist ein Fluidmassenstrom eines Trägergases entnehmbar, welcher durch die Patronendüse strömen soll. Dieser Vorgang wird als Sprühvorgang bezeichnet. Während des Strömens durch die Patronendüse, also während des Sprühvorgangs, wird dem Fluidmassenstrom des Trägergases ein Wirkstoff zugesetzt, welcher innerhalb der Patronendüse gespeichert ist. Die Patronendüse ist während des Sprühvorgangs so angeordnet, dass der Trägergasstrom durch diese hindurchströmt. Der Fluidmassenstrom tritt an der dafür vorgesehenen Stelle in die Patronendüse ein und verlässt die Düse am dafür vorgesehenen Ausgang und entweicht daraufhin in die Umgebung. Die Vorrichtung kann mehrere Patronendüsen aufweisen. Die unterschiedlichen Patronendüsen können verschiedene Wirkstoffe und/oder Wirkstoffkombinationen aufweisen. Die wenigstens eine Patronendüse kann durch eine Aufnahme innerhalb der Vorrichtung positioniert werden. Die Aufnahme kann drehbar um eine Achse der Vorrichtung gelagert sein. Die Patronendüsen können in einem Aufnahmebauteil (Aufnahme) angeordnet werden. Die Aufnahme kann die Patronendüsen demnach an der Vorrichtung positionieren. Durch ein Bewegen der Aufnahme mit den in dieser enthaltenen Patronendüsen können die Düsen positioniert werden. Dies kann durch ein Verschieben oder Drehen der Aufnahme geschehen. Durch ein Drehen der Aufnahme um eine Zentralachse der Vorrichtung kann eine Patronendüse mit der Fluiddruckquelle in und außer Verbindung gebracht werden. Als Wirkstoff, welcher durch die Vorrichtung versprüht werden soll, ist beispielsweise ein Deodorant denkbar. Durch die Möglichkeit der Verwendung von verschiedenen Patronendüsen mit verschiedenen Wirkstoffen in der Vorrichtung wäre es denkbar, als Wirkstoffe Deodorants mit verschiedenen Düften zu verwenden. So kann ein Benutzer individuell nach der morgendlichen Dusche wählen, welchen Deodorantduft er anwenden möchte. Es wäre außerdem denkbar, in der Vorrichtung gleichzeitig jeweils eine Patronendüse mit Deodorant, After-Shave, Feuchtigkeitscreme und Sonnenschutzcreme bereitzuhalten. Es wäre außerdem denkbar, in der Vorrichtung verschiedene Patronendüsen bereitzuhalten, welche den identischen Wirkstoff, allerdings in unterschiedlicher Konzentration beinhalten. Dadurch könnte eine Anwendungskur, beispielsweise für das menschliche Haar, realisiert werden (5-Tages-Haarkur ect.). Zudem ist es denkbar, die verschiedenen Patronendüsen mit verschiedenen Farben zu kennzeichnen. Beispielsweise könnte die Patronendüse mit Deodorant rot sein, das Aftershave blau, der Sonnenschutz gelb. Der Benutzer der Vorrichtung kann zudem alle Körperpflegeprodukte des täglichen Bedarfs aus einer einzigen Vorrichtung beziehen. Auf Reisen müssten die benötigten Produkte nicht mehr einzeln mitgeführt werden. Es wäre auch denkbar, die Vorrichtung für mehrere Personen in einem Haushalt zur Benutzung vorzusehen. So könnte jedes Haushaltsmitglied beispielsweise die Patronendüse mit dem individuell bevorzugten Deodorantduft in die Vorrichtung einsetzen. Somit wäre die Vorrichtung von mehreren Personen als Deodorantspender benutzbar, wobei jedem Anwender sein eigener Deodorantduft zur Verfügung steht.

In der Aufnahme können mehrere Patronendüsen anordenbar sein. Die Patronendüsen können in die Aufnahme eingesetzt werden. Die Aufnahme kann wenigstens eine Tasche zum Aufnehmen von wenigstens einer Patronendüse aufweisen. Durch eine Drehung der Aufnahme können die Patronendüsen in eine Austauschposition gebracht und ausgetauscht werden. Die mit der Fluiddruckquelle verbundene Patronendüse kann demnach durch eine Drehung der Aufnahme austauschbar sein, während alle Patronendüsen in der Aufnahme verbleiben. Die Patronendüsen können aus der Vorrichtung entnehmbar und wiedereinsetzbar sein. Die Patronendüsen können als Einmalprodukt konzipiert sein, die nach ihrem Gebrauch einfach entsorgt werden können. Ein Vorteil dabei liegt darin, dass die Patronendüsen dadurch stets ein optimales Sprühbild liefern, da diese durch einen regelmäßigen Austausch nicht verstopfen. Zudem ist die erfindungsgemäße Vorrichtung aus ökologischer Sicht höchst sinnvoll, da nach einem Aufbrauchen des Wirkstoffes einer Patronendüse ausschließlich die Patronendüse entsorgt und ausgetauscht werden muss, nicht aber die gesamte Vorrichtung. Eine aus dem Stand der Technik bekannte Deodorantdose muss im Vergleich dazu nach dem Aufbrauchen komplett entsorgt werden, was die Umwelt stark belastet. Außerdem lässt sich durch die erfindungsgemäße Vorrichtung ein in anderen Bereichen bekanntes Geschäftsmodell realisieren. Beispielsweise werden von diversen Herstellern Kaffeemaschinen vertrieben, welche aus in diese eingelegte "Kaffee-Pads" ein koffeinhaltiges Heißgetränk zubereiten. Dabei werden die Kaffeemaschinen sehr günstig, oftmals ohne Gewinn, an den Kunden verkauft. Dieser ist daraufhin dazu gezwungen, während der gesamten Lebensdauer der Kaffeemaschine die benötigten "Kaffee-Pads" nachzukaufen, woraus der Deckungsbeitrag des Geschäftsmodells erwirtschaftet wird. Mit der erfindungsgemäßen Vorrichtung lässt sich ein sehr ähnliches Geschäftsmodell realisieren, bei welchem der Kunde zu einem günstigen Preis die Vorrichtung erwerben kann, und die Patronendüsen mit ihrem Wirkstoff daraufhin regelmäßig nachgekauft werden müssen. Des Weiteren besteht eine Nutzungsmöglichkeit der Vorrichtung zu Zwecken des Marketings: Es ist bekannt, dass beispielsweise in der Parfümindustrie kleine Parfümproben (abgefüllt in Glasröhrchen) kostenlos an den Endkunden ausgegeben werden, sodass dieser einen neuen Duft testen kann und daraufhin idealerweise das für den Verkauf vorgesehene Parfümprodukt erwirbt. Ein ähnliches Werbekonzept lässt sich mit der erfindungsgemäßen Vorrichtung umsetzen. Es wäre denkbar, an den Endkunden entsprechende Patronendüsen als "Probepackungen" auszugeben. Diese Patronendüsen können nur eine kleine Menge an Wirkstoff enthalten, welcher nur für wenige Anwendungen ausreicht, eben zu Probezwecken. Diese Patronendüsen zu Probezwecken können ebenfalls Parfüm enthalten, oder auch andere Endprodukte/Wirkstoffe.

Die in die Vorrichtung bzw. die Aufnahme eingesetzten Patronendüsen können durch die Aufnahme gesichert werden. Die durch den Fluidmassenstrom auf die Patronendüse ausgeübten Kräfte können durch die Aufnahme in das Gehäuse abgeleitet werden.

Die Vorrichtung kann zudem einen Deckel aufweisen, der auf die Vorrichtung aufgesetzt werden kann und abnehmbar ist. Dieser Deckel kann die in die Vorrichtung eingesetzten Patronendüsen wenigstens teilweise umschließen. Der Deckel kann wenigstens eine Ausnehmung aufweisen. Durch diese Ausnehmung kann ein aus einer Patronendüse in die Umgebung austretender Fluidmassenstrom in die Umgebung entweichen.

Die Patronendüsen können durch den Deckel in ihrer Position gesichert werden. Die durch den Fluidmassenstrom auf die Patronendüse ausgeübten Kräfte können durch den Deckel in die Vorrichtung abgeleitet werden. Zum Austauschen von verbrauchten Patronendüsen kann der Deckel von der Vorrichtung abgenommen werden, wodurch die Patronendüsen schnell und einfach entnommen werden können.

Der Deckel kann zudem mehrere Ausnehmungen aufweisen. Diese können dafür vorgesehen sein, die hinter dem Deckel angeordneten Patronendüsen erkennen zu können. Die verschiedenen in die Vorrichtung eingesetzten Patronendüsen können, wie bereits oben erwähnt, verschiedene Farben aufweisen. Diese Farben können durch die Ausnehmungen erkannt werden. Demnach ist es für den Benutzer der Vorrichtung möglich, schnell und einfach erkennen zu können, welche Patronendüse gerade mit der Fluiddruckquelle verbunden bzw. welcher Wirkstoff (wie beispielsweise Deodorant, After-Shave, Sonnenschutz, Feuchtigkeitscreme, usw.) aktuell aus der Vorrichtung entnehmbar ist. Außerdem kann der Benutzer durch die Ausnehmungen erkennen, in welche Richtung und um welchen Winkel er die Aufnahme drehen muss, um die gewünschte Patronendüse mit der Fluiddruckquelle zu verbinden.

Die Fluiddruckquelle kann eine Gaskartusche zur Fluidversorgung aufweisen. Diese kann austauschbar und/oder wiederbefüllbar sein. Bei einer Ausführungsform mit einer austauschbarer Gaskartusche wäre es zudem denkbar, dass bereits in der Gaskartusche ein erster Wirkstoff enthalten ist, wie beispielsweise ein duftneutrales Antitranspirant. Durch die Patronendüsen könnte dem Antitranspirant während des Betriebs der Vorrichtung ein Duftstoff zugesetzt werden, zur Anwendung als Deodorant. Bei einer Ausführungform mit einer wiederbefüllbaren Gaskartusche wiederum kann die Abfallbelastung reduziert werden, um ökologischen Aspekten zu genügen.

Die Fluiddruckquelle kann außerdem einen Luftverdichter, wie beispielsweise einen Kompressor, aufweisen. Die Fluiddruckquelle kann zudem eine Gaskartusche und einen Luftverdichter aufweisen, in welchem die vom Luftverdichter verdichtete Luft speicherbar ist. Der Luftverdichter kann in die Vorrichtung integriert sein, oder als externes Bauteil vorhanden sein. Bei einer Ausführungsform mit einem in die Vorrichtung integrierten Verdichter kann die Energieversorgung des Verdichters durch Batterien oder Akkumulatoren (beispielsweise Lithium-Polymer-Akkumulatoren) gewährleistet werden, welche ebenfalls in die Vorrichtung integriert werden können.

Die Patronendüse weist einen Hauptströmungskanal, einen Zuführkanal und einen Vorratsbehälter auf. Im Vorratsbehälter kann ein flüssiger Wirkstoff enthalten sein. Der Hauptströmungskanal ist mit der Fluiddruckquelle fluidisch verbindbar. Am Ende des Hauptströmungskanals weist dieser eine Düsenaustrittsöffnung auf. Durch diese Düsenaustrittsöffnung ist der Hauptströmungskanal mit der Umgebung fluidisch verbunden. Der Hauptströmungskanal ist wiederum mit einem Zuführkanal verbunden, der in den Vorratsbehälter mündet. Der Vorratsbehälter kann außerdem ein veränderliches Volumen aufweisen. Der Vorratsbehälter ist fluiddicht ausgeführt, ein Fluid kann ausschließlich über den Zuführkanal aus dem Vorratsbehälter ausströmen. Die Patronendüse ist zudem als kostengünstig zu fertigendes Massenteil ausgelegt.

Die Funktionsweise der Düse kann auf dem Venturi-Prinzip beruhen. Dabei ist der Hauptströmungskanal als Venturirohr ausgebildet und der Zuführkanal mündet in die Verengung des Venturirohres. Wenn nun ein Fluidmassenstrom durch die Patronendüse strömt, wird dieser zwangsweise bis zum Erreichen der Engstelle im Venturirohr beschleunigt. Dabei fällt der Druck innerhalb der Strömung des Venturirohres ab. Durch diesen niedrigen Druck im Venturirohr, welcher auch an der Mündung des Zuführkanals in den Hauptströmungskanal (Venturirohr) anliegt, wird der Inhalt des Vorratsbehälters über den Zuführkanal in das Venturirohr, also in den Hauptströmungskanal, gesaugt.

Das Volumen des Vorratsbehälters kann variabel ausgeführt sein. Dadurch soll es möglich sein, den Inhalt des Vorratsbehälters zu entnehmen, ohne dabei für eine Ausgleichsströmung, in den Behälter hinein, sorgen zu müssen. Der Behälter verringert sein Volumen während des Absaugvorgangs um genau das Volumen, welches durch den Zuführkanal aus dem Behälter entnommen wird. Die Volumenänderung des Vorratsbehälters kann durch einen in diesen ein- und ausdringbaren Kolben erfolgen. Dieser kann während des Entleerens des Vorratsbehälters in den Innenraum des Behälters eindringen, um das Innenvolumen des Behälters anzupassen.

Der oben genannte Kolben kann schwimmend im Vorratsbehälter gelagert sein.

Statt des Kolbens kann eine Membran zur Volumenanpassung bzw. Volumenreduktion des Vorratsbehälters vorgesehen sein. Diese Membran kann teilweise fest mit dem Vorratsbehälter verbunden sein.

Der Vorratsbehälter kann wenigstens teilweise oder auch vollständig aus einem elastischen Hüllenmaterial ausgebildet sein, welches sich beim Entleeren des Behälters zusammenzieht. Zusätzlich ist es denkbar, den Vorratsbehälter wenigstens teilweise oder vollständig aus einem flexiblen Hüllenmaterial auszuführen, wie beispielsweise einer Folie. Dieses flexible Hüllenmaterial könnte die Form eines Beutels aufweisen und würde während des Entnehmens des Wirkstoffes durch einen Sprühvorgang seine Form dahingehend verändern, dass das Innenvolumen des Beutels abnimmt. Die Folie kann sich dabei zusammenfalten.

Die Patronendüse kann stromaufwärts des Fluidmassenstroms eine Druckkammer aufweisen, welche dem Hauptströmungskanal vorgelagert ist. Diese Druckkammer kann eine Anschlussöffnung aufweisen, durch welche der Patronendüse eine Fluidmasse bzw. ein Fluidmassenstrom zuführbar ist. Die Druckkammer kann sich stromabwärts des Volumenstroms verjüngen, um eine Beschleunigung des Massenstroms zu erreichen. Die gesamte Geometrie der Patronendüse ist zudem auf die Eigenschaften des zu versprühenden Wirkstoffes (wie beispielsweise Viskosität) und dem gewünschten Sprühbild ausgelegt.

Im nachfolgenden soll die Erfindung anhand eines bevorzugten Ausführungsbeispiels unter Bezugnahme auf die Figuren näher erläutert werden.
- Fig. 1: ist eine perspektivische Explosionsdarstellung einer Vorrichtung zum Erzeugen von Aerosolen.
- Fig. 2: zeigt eine Schnittansicht einer Patronendüse, welche einen Vorratsbehälter aufweist, der durch einen Kolben begrenzt ist.
- Fig. 3: ist eine Schnittansicht einer Patronendüse, welche einen Vorratsbehälter aufweist, der durch ein elastisches Hüllenmaterial begrenzt ist.
- Fig. 4: zeigt eine perspektivische Ansicht einer Vorrichtung zum Erzeugen von Aerosolen.

Fig. 1 zeigt eine Vorrichtung zum Erzeugen von Aerosolen 100, gemäß einer bevorzugten Ausführungsform der vorliegenden Erfindung. Die Vorrichtung zum Erzeugen von Aerosolen 100 ist zylinderförmig ausgeführt. Im unteren Teil der Abbildung befindet sich ein zylinderförmiger Druckgasbehälter 102. Am oberen Ende des Druckgasbehälters 102 ist eine kreisförmige Führungsschiene in Umfangsrichtung angeordnet, welche einen Wählring 103 aufnimmt und führt, sodass dieser in Umfangsrichtung um die Hochachse der Vorrichtung 100 drehbar ist. Durch diese Führung ist die Position des Wählringes 103 vertikal festgelegt. Der Wählring 103 wiederum nimmt eine Aufnahme 101 auf. Die Aufnahme 101 und der Wählring 103 sind relativ zueinander nicht verdrehbar. Die Aufnahme 101 und der Wählring 103 lassen sich ausschließlich gleichzeitig um die Hochachse der Vorrichtung 100 drehen. Die Aufnahme 101 weist Taschen 109 auf, in welche Patronendüsen 1 eingesetzt werden können. Am oberen Ende des Druckgasbehälters 102 ist ein Schaftkörper 105 angeordnet, welcher fest mit dem Druckgasbehälter 102 verbunden und integral mit diesem ausgebildet ist. Der Schaftkörper 105 weist eine Gasaustrittsöffnung 106 auf. Die Gasaustrittsöffnung ist fest im Schaftkörper 105 positioniert. Die Position der Gasaustrittsöffnung 106 ist demnach bezüglich des Druckgasbehälters 102 fixiert. Die Patronendüsen 1 wiederum sind gezwungen, einer Drehbewegung der Aufnahme 101 und des Wählrings 103 um die Hochachse der Vorrichtung 100 zu folgen. Wenn der Druckgasbehälter 102, der Wählring 103, die Aufnahme 101 und die eine oder mehreren Patronendüse(n) 1 montiert sind, das heißt, dass der Wählring auf der Führung des Druckgasbehälters 102 aufsitzt, die Aufnahme 101 in den Wählring 103 eingesetzt ist und die Patronendüsen 1 in den dafür vorgesehenen Taschen 109 der Aufnahme 101 eingesetzt sind, sind die Patronendüsen 1 bezüglich der Aufnahme 101 in ihrer Position in Umfangsrichtung der Vorrichtung 100 festgelegt. Die Patronendüsen 1 sind außerdem durch den Schaft 105 des Druckgasbehälters 102 in radialer Richtung der Vorrichtung 100 nach innen hin festgelegt, da die Patronendüsen 1 am Schaft 105 des Druckgasbehälters 102 anliegen. Um die Patronendüsen 1 auch nach oben hin und in radialer Richtung der Vorrichtung 100 nach außen hin in ihrer Position festzulegen, wird ein Deckel 104 über die Patronendüse 1 gestülpt (auf die Vorrichtung 100 aufgesetzt) und dieser am Wählring 103 fixiert. Zum Austauschen von verbrauchten Patronendüsen 1 kann der Deckel 104 von der Vorrichtung 100 abgenommen werden. Der Deckel 104 weist mehrere Ausnehmungen 107 auf, welche in der Mantelfläche des Deckels 104 ausgebildet sind. Es handelt sich dabei um kleine Taschen, welche nur am unteren Rand der Mantelfläche des Deckels 104 ausgebildet sind. Die Ausnehmungen 107 sind entweder, wie hier gezeigt, als nach unten offene Ausnehmungen ausgebildet, oder als fensterförmige Ausnehmungen. Zusätzlich dazu weist der Deckel 104 in seiner Mantelfläche eine große Ausnehmung 108 auf, welche sich fast bis zur oberen Begrenzung des Deckels 104 erstreckt. Auch diese große Ausnehmung 108 kann fensterförmig ausgebildet sein. Im zusammengebauten Zustand aller in Fig. 1 gezeigten Bauteile können durch die kleinen Ausnehmungen 107 im Deckel 104 die dahinter befindlichen Patronendüsen 1 erkannt werden, bzw. es kann erkannt werden ob sich dahinter, in der dafür vorgesehenen jeweiligen Tasche 109 der Aufnahme 101, eine eingesetzte Patronendüse 1 befindet und welche Farbe diese besitzt. Die kleinen Ausnehmungen 107 geben demnach einen Blick auf die eingesetzten Patronendüsen 1 frei, obwohl der Deckel 104 die Patronendüsen 1 fast vollständig nach außen hin abdeckt. Die große Ausnehmung 108 im Deckel 104 ist so angeordnet, dass die Düsenaustrittsöffnung 4 der Patronendüse 1, welche sich an der Position genau dieser Ausnehmung 108 befindet, nach außen hin nicht abgedeckt ist. Der Deckel 104 ist bezüglich des Druckgasbehälters 102 und somit auch bezüglich der Position des Fluidaustritts 106 des Druckgasbehälters 102 fest angeordnet. Das heißt, der Deckel 104 nimmt an einer Drehbewegung des Wählrings 103 und der Aufnahme 101 und der Patronendüsen 1 nicht teil. Deshalb ist die große Ausnehmung des Deckels 104 immer so angeordnet, dass sich diese genau an der Stelle in radialer Umfangsrichtung der Vorrichtung 100 befindet, an welcher auch die Gasaustrittsöffnung 106 des Druckgasbehälters 102 angeordnet ist. Bei einer Betätigung der Sprühvorrichtung 100 strömt das im Behälter 102 unter Druck stehende Fluid aus der Öffnung 106 im Schaft 105 des Druckbehälters 102 aus, dringt daraufhin in die Patronendüse 1 ein, wird in dieser mit dem in der Patronendüse 1 befindlichen Wirkstoff angereichert und tritt aus der Düsenaustrittsöffnung 4 der Patronendüse 1, und somit aus der Vorrichtung 100, durch die große Ausnehmung 108 aus.

Fig. 2 zeigt eine seitliche Schnittansicht der Patronendüse 1 gemäß einer bevorzugten Ausführungsform der vorliegenden Erfindung. Im unteren Bereich der Patronendüse 1 ist ein Vorratsbehälter 40, 50, 60 ausgebildet, welcher in seinem unteren Bereich durch einen schwimmend gelagerten Kolben 41, 51 verschlossen ist. Der Vorratsbehälter 40, 50, 60 ist mit einem flüssigen Wirkstoff (nicht dargestellt) vollständig gefüllt. Die Patronendüse 1 weist im linken Bereich der Abbildung eine Anschlussöffnung 6 auf. Während des Betriebs der Vorrichtung zum Erzeugen von Aerosolen 100 strömt ein Trägergasstrahl bzw. Fluidmassenstrom in horizontaler Richtung (bezüglich Fig. 2) von links nach rechts durch die Patronendüse 1 hindurch und tritt aus der Patronendüse 1 auf der rechten Seite (bezüglich Fig. 2) aus der Düsenaustrittsöffnung 4 in die Umgebung aus. Dabei ist ein Fluidmassenstrom durch einen Hauptströmungskanal 2 von links nach rechts in Fig. 2 ausgebildet. Der Querschnitt des Hauptströmungskanals 2 ist deutlich kleiner, als der Querschnitt einer Druckkammer 5. Nach dem Gesetz der Kontinuitätsgleichung muss die Strömung dabei durch den Hauptströmungskanal 2 (mit kleinem Querschnitt) schneller fließen, als durch die Druckkammer 5 (mit großem Querschnitt). Dabei fällt der Druck der Strömung im Hauptströmungskanal 2 nach dem Gesetz von Bernoulli ab, da sich die Strömungsgeschwindigkeit im Hauptströmungskanal 2 erhöht. Der durch den Venturi-Effekt entstehende Unterdruck im Hauptströmungskanal 2 bewirkt ein Ansaugen des im Vorratsbehälter 40, 50, 60 befindlichen Wirkstoffes durch den Zuführkanal 3, hinein in die Strömung durch den Strömungskanal 2. Dabei bildet sich im Hauptströmungskanal 2 eine Mischung aus dem Trägergasstrom und dem Fluid, welches durch den Zuführkanal 3 aus dem Vorratsbehälter 40, 50, 60 abgesaugt wird. Während des Vorgangs des Entleerens des Vorratsbehälters 40, 50, 60 verringert sich folglich die Menge des im Vorratsbehälter 40, 50, 60 befindlichen Fluids. Dabei verschiebt sich der schwimmend gelagerte Kolben 41, 51 nach oben, welcher den Vorratsbehälter 40, 50, 60 nach unten hin von seiner Umgebung fluiddicht abgrenzt. Dadurch wird das Innenvolumen des Vorratsbehälters 40, 50, 60 reduziert.

Fig.3 zeigt eine weitere Patronendüse 1 gemäß einer weiteren bevorzugten Ausführungsform der vorliegenden Erfindung, wobei der Vorratsbehälter 60 von einer elastischen Hülle 61 begrenzt ist, welche fluiddicht mit der Patronendüse 1 verbunden ist. Während der Vorratsbehälter 60 entleert wird, zieht sich die elastische Hülle 61 zusammen, um sich an das geänderte Inhaltsvolumen des Vorratsbehälters 60 anzupassen. Die übrigen Bauteile bzw. der restliche Aufbau entspricht dem der Patronendüse aus Fig. 2.

Fig. 4 zeigt eine perspektivische Ansicht der Vorrichtung zum Erzeugen von Aerosolen 100 aus Fig. 1. Im oberen Bereich der Abbildung ist der Deckel 104 zu erkennen, welcher im linken Abschnitt eine kleine Ausnehmung 107 aufweist, hinter welcher ein kleiner Bereich einer Patronendüse 1 erkennbar ist. Des Weiteren ist auf der rechten Seite der Abbildung im Deckel 104 eine große Ausnehmung 108 zu erkennen, welche den Blick auf eine andere Patronendüse 1 freigibt, wobei die Düsenaustrittsöffnung 4 dieser Patronendüse 1 vom Deckel 104 nicht bedeckt ist. Ein aus dieser Patronendüse 1, bzw. aus ihrer Düsenaustrittsöffnung 4, austretender Fluidmassenstrom kann frei in die Umgebung entweichen. Bei einer drehenden Betätigung des Wählrings 103 bleiben der Druckgasbehälter 102 und der Deckel 104 starr an ihrer Position. Auch die Positionen der Ausnehmungen des Deckels 104 bleiben unverändert. Mit einer drehenden Betätigung des Wählrings 103 werden die in dieser Ansicht nicht sichtbare Aufnahme 101 und die Patronendüsen 1 um die Hochachse der Vorrichtung 100 gedreht. Somit kann die Patronendüse 1, welche sich hinter der großen Ausnehmung des Deckels 104 befindet und mit der Fluiddruckquelle verbunden ist, gegen eine andere in der Aufnahme 101 befindliche Patronendüse 1 ausgetauscht werden.

Gemäß einem Aspekt wird eine Vorrichtung zum Erzeugen von Aerosolen 100 offenbart, die aufweist:
eine Patronendüse 1 mit einem Vorratsbehälter zur Aufnahme eines Wirkstoffs und einer Düse zum Ausbringen des Wirkstoffs in die Umgebung,
eine Fluiddruckquelle 102 zur Aufnahme eines unter Überdruck stehenden Fluids,
wobei die Patronendüse 1 durch die Fluiddruckquelle 102 mit einem Fluidmassenstrom versorgbar ist,
wobei die Patronendüse 1 dazu angepasst ist, dass während des Versorgens der Patronendüse 1 der Fluidmassenstrom von der Fluiddruckquelle 102 durch die Patronendüse 1 hindurchströmt und anschließend in die Umgebung entweicht,
wobei die Patronendüse 1 dazu angepasst ist, dass dem Fluidmassenstrom mittels der Patronendüse 1 ein Wirkstoff zusetzbar ist,
wobei die Patronendüse 1 in eine Aufnahme 101 an der Vorrichtung 100 positionierbar ist,
wobei die Aufnahme 101 drehbar um eine Achse der Vor-richtung 100 gelagert ist,
wobei durch eine Drehung der Aufnahme 101 die wenigstens eine Patronendüse 1 mit der Fluiddruckquelle 102 in und außer Verbindung bringbar ist.

Gemäß einem weiteren Aspekt wird eine Vorrichtung offenbart,
wobei die Aufnahme 101 mehrere Taschen 109 zum Aufnehmen von jeweils einer Düse 1 aufweist,
wobei die in Verbindung mit der Fluiddruckquelle 102 stehende Patronendüse 1, in der Aufnahme 101 verbleibend, durch eine Drehung der Aufnahme 101 in eine Austauschposition bringbar und austauschbar ist.

Gemäß einem weiteren Aspekt wird eine Vorrichtung offenbart,
wobei die wenigstens eine Patronendüse 1 durch die Aufnahme 101 sicherbar ist.

Gemäß einem weiteren Aspekt wird eine Vorrichtung offenbart, aufweisend:
Einen Deckel 104, der abnehmbar an der Vorrichtung 100 anordenbar ist,
wobei der Deckel 104 die Patronendüsen wenigstens teilweise umschließt,
wobei der Deckel 104 wenigstens eine Ausnehmung 108 aufweist,
wobei die wenigstens eine Ausnehmung 108 des Deckels 104 einen aus der Patronendüse 1 austretenden Fluidmassenstrom in die Umgebung entweichen lässt.

Gemäß einem weiteren Aspekt wird eine Vorrichtung offenbart,
wobei die Patronendüsen 1 durch den Deckel 104 sicherbar sind.

Gemäß einem weiteren Aspekt wird eine Vorrichtung offenbart,
wobei der Deckel 104 mehrere Ausnehmungen 107 aufweist, welche dazu angepasst sind, die hinter jeder Ausnehmung 107 angeordnete Patronendüse 1 erkennen zu können.

Gemäß einem weiteren Aspekt wird eine Vorrichtung offenbart,
wobei die Fluiddruckquelle 102 eine austauschbare und/oder wiederbefüllbare Gaskartusche aufweist.

Gemäß einem weiteren Aspekt wird eine Vorrichtung offenbart,
wobei die Fluiddruckquelle zur Druckerzeugung einen Luftverdichter aufweist.

Gemäß einem weiteren Aspekt wird eine Patronendüse 1 offenbart, aufweisend:
einen Hauptströmungskanal 2,
einen Zuführkanal 3,
einen Vorratsbehälter 40, 50, 60 für einen Wirkstoff,
wobei der Hauptströmungskanal 2 mit einer Fluiddruckquelle 102 fluidisch verbindbar ist,
wobei der Hauptströmungskanal 2 eine Düsenaustrittsöffnung 4 aufweist, durch welche der Hauptströmungskanal 2 mit der Umgebung fluidisch verbunden ist,
wobei der Hauptströmungskanal 2 mit einem Zuführkanal 3 fluidisch verbunden ist,
wobei der Zuführkanal 3 mit dem Vorratsbehälter 40, 50 fluidisch verbunden ist,
wobei der Vorratsbehälter 40, 50, 60 ein veränderliches Volumen aufweist.

Gemäß einem weiteren Aspekt wird eine Patronendüse 1 offenbart,
wobei die Funktionsweise der Düse auf dem Venturi-Prinzip beruht, wobei der Hauptströmungskanal 2 als
Venturirohr ausgebildet ist und der Zuführkanal 3 in die Verengung des Venturirohres mündet, sodass ein im Vorratsbehälter 40, 50, 60 befindlicher Inhalt von einem Fluidmassenstrom durch den Hauptströmungskanal 2 über den Zuführkanal 3 ansaugbar ist.

Gemäß einem weiteren Aspekt wird eine Patronendüse 1 offenbart,
wobei das Volumen des Vorratsbehälters 40, 50 durch einen in diesen ein- und ausdringbaren Kolben 41, 51 veränderbar ist.

Gemäß einem weiteren Aspekt wird eine Patronendüse 1 offenbart,
wobei der Kolben 41, 51 im Vorratsbehälter 40, 50 schwimmend gelagert ist.

Gemäß einem weiteren Aspekt wird eine Patronendüse 1 offenbart,
wobei statt des Kolbens 51 eine am Vorratsbehälter 50 fixierte Membran zur Volumenänderung des Vorratsbehälters 50 vorgesehen ist.

Gemäß einem weiteren Aspekt wird eine Patronendüse 1 offenbart,
wobei der Vorratsbehälter 60 wenigstens teilweise aus einem elastischen und/oder flexiblen Hüllenmaterial ausgebildet ist, wodurch das Volumen des Vorratsbehälters 60 veränderbar ist.

Gemäß einem weiteren Aspekt wird eine Patronendüse 1 offenbart,
wobei die Patronendüse 1 eine Druckkammer 5 aufweist, welche mit dem Hauptströmungskanal 2 fluidisch verbunden ist und eine Anschlussöffnung 6 aufweist, durch welche der Druckkammer 5 eine Fluidmasse zuführbar ist.

## Patentansprüche

1. Patronendüse (1), aufweisend:
einen Hauptströmungskanal (2),
einen Zuführkanal (3),
einen Vorratsbehälter (40, 50, 60) für einen Wirkstoff,
wobei der Hauptströmungskanal (2) mit einer Fluiddruckquelle (102) fluidisch verbindbar ist,
wobei der Hauptströmungskanal (2) eine Düsenaustrittsöffnung (4) aufweist, durch welche der Hauptströmungskanal (2) mit der Umgebung fluidisch verbunden ist,
wobei der Hauptströmungskanal (2) mit einem Zuführkanal (3) fluidisch verbunden ist,
wobei der Zuführkanal (3) mit dem Vorratsbehälter (40, 50) fluidisch verbunden ist,
wobei der Vorratsbehälter (40, 50, 60) ein veränderliches Volumen aufweist,
**dadurch gekennzeichnet, dass**
die Patronendüse (1) dazu angepasst ist, das Volumen des Vorratsbehälters (40, 50, 60) während eines Ansaugvorgangs um genau das Volumen zu verringern, welches aus dem Vorratsbehälter (40, 50, 60) entnommen wird.

2. Patronendüse (1) gemäß dem vorhergehenden Anspruch,
wobei die Funktionsweise der Düse auf dem Venturi-Prinzip beruht, wobei der Hauptströmungskanal (2) als
Venturirohr ausgebildet ist und der Zuführkanal (3) in die Verengung des Venturirohres mündet, sodass ein im Vorratsbehälter (40, 50, 60) befindlicher Inhalt von einem Fluidmassenstrom durch den Hauptströmungskanal (2) über den Zuführkanal (3) ansaugbar ist.

3. Patronendüse (1) gemäß einem der vorhergehenden Ansprüche,
wobei das Volumen des Vorratsbehälters (40, 50) durch einen in diesen ein- und ausdringbaren Kolben (41, 51) veränderbar ist.

4. Patronendüse (1) gemäß Anspruch 3,
wobei der Kolben (41, 51) im Vorratsbehälter (40, 50) schwimmend gelagert ist.

5. Patronendüse (1) gemäß Anspruch 3 oder 4,
wobei statt des Kolbens (51) eine am Vorratsbehälter (50) fixierte Membran zur Volumenänderung des Vorratsbehälters (50) vorgesehen ist.

6. Patronendüse (1) gemäß Anspruch 1 oder 2,
wobei der Vorratsbehälter (60) wenigstens teilweise aus einem elastischen und/oder flexiblen Hüllenmaterial ausgebildet ist, wodurch das Volumen des Vorratsbehälters (60) veränderbar ist.

7. Patronendüse (1) gemäß einem der Ansprüche 1 bis 6,
wobei die Patronendüse (1) eine Druckkammer (5) aufweist, welche mit dem Hauptströmungskanal (2) fluidisch verbunden ist und eine Anschlussöffnung (6) aufweist, durch welche der Druckkammer (5) eine Fluidmasse zuführbar ist.
